# EUROPÄISCHE PATENTSCHRIFT

(11) **EP 0 672 611 B1**
(45) Veröffentlichungstag und Bekanntmachung des Hinweises auf die Patenterteilung: **22.09.1999**
(21) Anmeldenummer: 95102122.9
(22) Anmeldetag: 16.02.1995
(51) Int. Cl.: B66F 9/07

(54) **Regalförderzeug für Paletten und Behälter**
Retrieval machine for pallets and containers
Transstockeur pour palettes et récipients

(30) Priorität: 19.02.1994 DE 4405263
(43) Veröffentlichungstag der Anmeldung: 20.09.1995
(73) Patentinhaber: Köttgen Lagertechnik GmbH & Co. KG, 51503 Rösrath (DE)
(72) Erfinder: Hartwig, Markus, Dipl.-Ing., D-50969 Köln (DE)
(74) Vertreter: Nau, Walter, Dipl.-Ing.

(56) Entgegenhaltungen:
- EP-A- 0 030 111
- EP-A- 0 071 883
- EP-A- 0 225 858
- EP-A- 0 302 205
- DE-A- 3 017 456
- DE-A- 3 247 960
- FR-A- 2 686 592
- GB-A- 2 063 838
- GB-A- 2 080 265

## Beschreibung

Die Erfindung betrifft ein Regalförderzeug zur Aufnahme und Abgabe von Paletten, Behältern und dergleichen mit einem Fahrantrieb, der beabstandet hintereinander angeordnete Laufräder, von denen zumindest eins lenkbar ist, aufweist und einem heb- und senkbaren Hubtisch mit einem darauf angeordneten Lastaufnahmesystem für die Paletten, Behälter und dergleichen, wobei das Lastaufnahmesystem oberhalb des Fahrantriebs angeordnet und auf dem Hubtisch um eine Drehachse schwenkbar ist.

Ein derartiges Regalförderzeut ist aus der EP-A 0 302 205 bekannt. Dieses Regalförderzeug weist ein Lastaufnahmesystem auf, das um 90° aus der Mittelstellung auf einem Drehkranz verschwenkbar ist. Dabei kann das Lastaufnahmesystem entsprechend der Stellung des Regalförderzeuges zu den Regalreihen oder den Fertigungsbändern um genau 90° verschwenkt werden.

Der Erfindung liegt die Aufgabe zugrunde, ein Regalförderzeug bereitzustellen, das gegenüber dem aufgezeigten Stand der Technik noch effektiver eingesetzt werden kann.

Diese Aufgabe wird dadurch gelöst, daß das Lastaufnahmesystem elektrisch, hydraulisch, servogesteuert oder in Kombination davon mit dem lenkbaren Laufrad schwenkbar verbunden ist. Diese Ausbildung ist sowohl bei schienengeführten Laufrädern anwendbar, wenn beispielsweise sehr hohe Lasten auf dem Lastaufnahmesystem aufliegen, oder aber insbesondere bei freigeführten Laufrädern, die zum Beispiel durch Induktionsleitungen im Boden der Ragalhalle gesteuert werden, anwendbar. In diesem Falle wird dann die Kurvenstellung als Steuergröße für die Verschwenkung des Lastaufnahmesystems herangezogen. Dabei ist es im Rahmen der Erfindung vorgesehen, sowohl bei der mechanischen als auch der hydraulischen, servogesteuerten oder elektrischen Steuerung des Schwenkvorgangs des Laufaufnahmesysteme für besondere Anwendungsfälle übergeordnet eine beispielsweise handgesteuerte Verschwenkbarkeit des Lastaufnahmesystems vorzusehen, mit der eine frei steuerbare Verschwenkbarkeit ermöglicht wird. Diese frei steuerbare Verschwenkbarkeit ist dann bei besonderen Anwendungsfällen einsetzbar. Durch diese elektrische, hydraulische, servogesteuerte oder kombinierte Schwenkbarkeit sind einerseits die Aufnahme- und Abgabemöglichkeiten von Paletten, Behältern und dergleichen auf das Lastaufnahmesystem erweitert, da die aufzunehmende bzw. abzugebende Last nicht - wie beim Stand der Technik - genau parallel zu dem Regaförderzeug angeordnet sein muß, sondern in einem nahezu beliebigen Winkel dazu angeordnet sein kann. Dies ist beispielsweise bei Aufnahmeplätzen interessant, an die das Regalförderzeug anfährt und bei dem dann durch eine 90Schwenkung des Lastaufnahmesystems von einem entweder neben dem Regalförderzeug oder stirnseitig dazu angeordneten Übernahmeplatz Paletten oder Behälter aufgenommen werden können. Umgekehrt ist es bei der Abgabe von den Paletten oder Behältern in das Regalsystem möglich, am Ende des Regalgangs ein zusätzliches Regal in Richtung des Regalganges aufzustellen, in das zusätzlich Paletten, Behälter oder sonstige Waren eingesetzt werden können. Alternativ ist es aber auch möglich, an dieser Stelle zusätzliche Übernahmeplätze anzuordnen. Ein besonderer Vorteil liegt aber darin, daß es durch die Schwenkbarkeit möglich ist, in jeder Situation das Lastaufnahmesystem auf das Regalsystem auszurichten und somit insbesondere bei beispielsweise durch bauliche Gegebenheiten gekrümmt angeordneten Regalsystemen eine genaue Ausrichtung zu dem jeweiligen Regal zu ermöglichen.

In Weiterbildung der Erfindung ist das Lastaufnahmesystem bei Kurvenfahrt des Regalförderzeuges in einem Regalsystem in Richtung auf das Regalsystem schwenkbar. Diese Ausbildung stellt eine besonders vorteilhatte Weiterbildung dar, die unter anderem eine gegenüber dem Stand der Technik erhöhte Kapazität des Regalsystems ermöglicht. Denn durch diese Ausbildung kann bei Einfahrt des Regalförderzeugs von einem Regalverbindungsgang in einen Regalgang des Regalsystems zusätzlicher Regalplatz geschaffen werden, da durch die erfindungsgemäße Ausgestaltung des Regalförderzeugs dieses nicht mehr genau parallel zu dem Regalsystem in dem Regalgang stehen muß um Behälter oder Paletten in das Regalsystem Übergeben zu können, sondern schon beim Einbiegen in den Regalgang durch das Verschwenken des Lastaufnahmesystems dort zusätzlich aufgestellte Regale bedienen kann. Diese Ausbildung ermöglicht eine effektivere Nutzung von teurem Regalraum.

In Weiterbildung der Erfindung ist das Lastaufnahmesystem koaxial zu der Drehachse und/oder dem Drehpunkt zumindest eines Laufrades angeordnet. Das heißt, wenn nur ein einziges Laufrad am Ende des Regalförderzeuges angeordnet ist, ist das Lastaufnahmesystem koaxial zu der Drehachse dieses Laufrades angeordnet. Ebenso ist es bei Vorhandensein von zwei direkt nebeneinander angeordneten Laufrädern, die durch eine gemeinsame Achse miteinander verbunden sind und Ober eine Drehachse mit dem Regalförderzeug verbunden sind, koaxial zu dieser Drehachse angeordnet. Sind die Laufräder über eine Achsschenkellenkung an einer starren Achse des Regalförderzeugs angeordnet, ist das Lastaufnahmesystem koaxial zu den beiden Achsschenkelbolzen mittig zwischen den beiden Achsschenkelbolzen angeordnet. Durch diese Ausbildung wird erreicht, daß das Lastaufnahmesystem immer entsprechend den Laufrädern des Regalförderzeugs schwenkbar ist und somit eine optimale Beweglichkeit des Lastaufnahmesystems gegeben ist.

In Weiterbildung der Erfindung ist das Lastaufnahmesystem auf einem Drehschemel angeordnet. Diese Ausbildung stellt eine einfache konstruktive Maßnahme zur Erreichung der Schwenkbarkeit des Lastaufnahmesystems auf dem Hubtisch dar.

In Weiterbildung der Erfindung ist das Lastaufnahmesystem ein Stetigförderer und/oder eine Teleskopgabel. Dabei sind vorzugsweise beide Systeme gleichzeitig um eine gemeinsame Drehachse verschwenkbar. Dies kann beispielsweise durch die Anordnung auf einem gemeinsamen Drehschemel bewirkt werden.

In Weiterbildung der Erfindung ist das Lastaufnahmesystem endseitig an dem Regalförderzeug angeordnet. Wenn auch grundsätzlich eine Anordnung des Lastaufnahmesystem beispielsweise mittig an dem Regalförderzeug zumindest zur Erreichung eines Teils der angegebenen Vorteile der Erfindung möglich ist, können durch die endseitige Anordnung des Lastaufnahmesystems an dem Regalförderzeug alle aufgezeigten Vorteile additiv erreicht werden.

In Weiterbildung der Erfindung ist das Lastaufnahmesystem automatisch in Richtung auf das Regalsystem ausrichtbar. Das heißt, bei einem beispielsweise schräg angeordneten Regal wird das Lastaufnahmesystem beispielsweise durch Fühler genau in Richtung auf das jeweilige Regal ausgerichtet. Insbesondere ist die automatische Ausrichtung aber bei Kurvenfahrt des Regalförderzeugs vorgesehen. Dabei ist in weiterer Ausgestaltung der Erfindung das Lastaufnahmesystem in Abhängigkeit der Kurvenstellung zumindest eines lenkbaren Laufrades schwenkbar. Dadurch ist ohne die Notwendigkeit von beispielsweise zusätzlichen Fühlern durch die Kurvenstellung des Laufrades ein exaktes Ausrichten des Lastaufnahmesystems auf das Regalsystem möglich. Hierbei ist die koaxiale Anordnung des Lastaufnahmesystems zu der Drehachse oder dem Drehpunkt des bzw. der Laufräder von Vorteil, da dadurch das Maß der Kurvenstellung des Laufrades genau der nötigen Verschwenkstellung des Lastaufnahmesystems entspricht.

Dieser Vorteil ist insbesondere bei schienengeführten Laufrädern gegeben, da durch das Abrollen der Laufräder auf den Schienen eine zwangsläufige genaue Kurvenstellung des Rades vorgegeben ist. Dabei kann bei dieser Ausbildung in Weiterbildung der Erfindung eine mechanische Ankoppelung des Lastaufnahmesystems an das lenkbare Laufrad erfolgen, da durch das zwangsgelenkte Laufrad ohne weitere Kraftverstärkung eine entsprechende Schwenkbewegung auf das Lastaufnahmesystem problemlos übertragen werden kann.

In Weiterbildung der Erfindung ist das Lastaufnahmesystem zu dem Regalsystem durch Sensoren gesteuert ausrichtbar. Dabei sind die Sensoren so an dem Lastaufnahmesystem angeordnet, daß eine genaue Aussage bzw. Fest-stellung, ob das Lastaufnahmesystem parallel zu dem entprechenden Regalfach ausgerichtet ist, möglich ist. Dazu sind die Sensoren insbesondere an den beiden zu dem Regalsystem weisenden Seiten an dem Lastaufnahmesystem befestigt. Die Sensoren können aber auch ggfs. entsprechend vor möglichen Beschädigungen geschützt an der Teleskopgabel bzw. deren beiden Armen befestigt sein.

In Weiterbildung der Erfindung sind die Sensoren Fotozellen, Fotozellen mit Reflektoren, optische Sensoren oder eine beliebige Kombination von diesen Elementen. Dabei erfolgt die Auswahl je nach den Erfordernissen und den örtlichen Gegebenheiten.

In Weiterbildung der Erfindung ist das Lastaufnahmesystem zu dem Regalsystem bzw. zu dem Regalfach durch an dem Lastaufnahmesystem angeordnete Endschalter ausrichtbar. Diese Endschalter können so ausgebildet sein, daß sie bei einer einseitigen Berührung eines auf einer Seite des Lastaufnahmesystems angeordneten Endschalters mit dem Regalsystem dieses so weit und so lange verschwenken, bis der auf der anderen Seite des Lastaufnahmesystems angeordnete Endschalter ebenfalls das Regalsystem bzw. Regalfach berührt und damit signalisiert ist, daß das Lastaufnahmesystem zu dem Regalsystem richtig ausgerichtet ist. Diese Endschalter können selbstverständlich auch induktiv arbeiten, d.h. es braucht zu keiner Berührung des Lastaufnahmesystems mit dem Regalsystem zu kommen.

In Weiterbildung der Erfindung steuert ein den Absolutweg des Regalförderzeugs verarbeitendes Wegerfassungssystem die Ausrichtung des Lastaufnahmesystems zu dem Regalsystem bzw. dem anzufahrenden Regalfach. Diese Steuerung arbeitet derart, daß ein beispielsweise fahrergeführtes Regalförderzeug zu einem beliebigen Regalfach des Regalsystems beordert wird, um dort eine Ware abzulagern oder aufzunehmen. Dabei wird während des Anfahres des Regalfaches der Absolutweg von einem vorgegebenen Nullpunkt (Übergabeplatz) zu dem Regalfach gemessen und aus der gemessenen Wegstrecke gegebenenfalls in Verbindung mit registrierten Abbiegevorgängen ist bekannt, ob bei dem angefahrenen Regalfach eine Ausrichtung des Lastaufnahmesystems zu dem Regalfach nötig ist. Diese Ausrichtung kann grundsätzlich während des Anfahrens des Regalfaches erfolgen, wird aber bevorzugt erst nach dem Erreichen des Regalfaches erfolgen, um mögliche Gefahren durch ein verdrehtes Lastaufnahmesystem zu vermeiden.

In Weiterbildung der Erfindung erfolgt die Ausrichtung des Lastaufnahmesystems zu dem entsprechenden Regalfach oder Regalplatz nach dem Anfahren des gewünschten Regals auf einen Steurbefehl hin. Diese Ausbildung wird inbesondere bei einem fahrergeführten Regalförderzeug eingesetzt werden, bei der der Fahrer das Regalförderzeug zu dem entsprechendne Regalfach dirigiert. Hat er genau das Regalfach erreicht, betätigt er eine Auslöseeinrichtung, die dann über einen Steuerbefehl das Lastaufnahmesystem automatisch zu dem Regalfach ausrichtet. Dazu ist in geeigneter Weise die einzustellende Verdrehung des Lastaufnahmesystems gespeichert und abrufbar. Dabei kann die entsprechende Zuordnung der nötigen Verdrehung, die ja von dem Standort des Regalförderzeuges abhängig ist, durch in dem Boden eingelassene induktive Schranken erfolgen. Dabei ist es natürlich auch möglich, diese induktiven Geber an anderer geeigneter Stelle anzuordnen.

In Weiterbildung der Erfindung erfolgt die Ausrichtung des Lastaufnahmesystems zu dem Regalsystem lageplatzabhängig über eine speicherprogrammierbare Steuerung (SPS). Diese Steuerung arbeitet derart, daß hier ein Zentralrechner jedes einzelne Regalfach mit seinen Lagekoordinaten und allen nötigen weiteren Angaben über Inhalt usw. kennt. Dieses Steuersystem schickt dann das vorzugsweise fahrerlose Regalförderzeug zu dem angegebenen Regal und mit dem Lastaufnahmesystem wird ein bestimmtes Regalfach angesteuert. Dabei ist dann in dem Zentralrechner auch die genaue zu wählende Ausrichtung des Lastaufnahmesystems zu dem Regalfach abgespeichert. Gegebenenfalls kann dieses System noch mit weiteren Sensoren ausgerüstet sein, die die genaue Lage messen und überprüfen und ggfs. Korrekturbefehle auslösen. Dabei kann die Steuerung selbstlernend ausgebildet sein, das heißt also, eine notwendige durchgeführte Korrektur wird gespeichert und beim nächsten Anfahren desselben Regalfachs automatisch berücksichtigt.

Weitere Ausgestaltungen der Erfindung sind der Zeichnungsbeschreibung zu entnehmen, in der ein in den Figuren dargestelltes Ausführungsbeispiel der Erfindung näher beschrieben ist.
Es zeigen:
- Figur 1:: Ein Regalförderzeug in verschiedenen Positionen in Bezug zu einem Regalsystem,
- Figur 2:: das Regalförderzeug in einer Seitenansicht und
- Figur 3:: eine Rückansicht des Regalförderzeugs.

Ein Regalsystem weist Regale 1 auf, die parallel zueinander entlang von Regalgängen 2a, 2b, 2c und rechtwinklig zu einem Regalverbindungsgang 3 angeordnet sind. Die Regale 1 werden von zumindest einem Regalförderzeug 4 beschickt, das auf einem Bodenschienensystem 5 abrollt. Das Regalförderzeug 4 besteht im wesentlichen aus einer in den nachfolgenden Figuren noch genauer erläuterten Hubtisch 6, einem daneben angeordneten Fahrerstand 7, einem Mast 8, einem Fahrantrieb sowie einem auf dem Hubtisch 6 angeordneten Lastaufnahmesystem 10.

In dem linken Regalgang 2a der Figur 1 ist der Bewegungsablauf des Einfahrens des Regalförderzeugs 4 von dem Regalverbindungsgang 3 in den Regalgang 2a dargestellt. Dabei sind weiterhin noch jeweils die Drehachsen 11a, 11b der in diesen Figuren nicht erkennbaren Laufräder 9a, 9b dargestellt. Die Laufräder 9a, 9b laufen auf dem Bodenschienensystem 5 ab und werden bei Kurvenfahrt zwangsgelenkt. Bei einem herkömmlichen Regalsystem konnte in einem Regalgang 2a als erstes das Regal 1a von einem starr auf dem Hubtisch angeordneten Lastaufnahmesystem 10 beschickt werden, da erst bei dem Regal 1a das Regalförderzeug parallel zu dem Regalsystem ausgerichtet ist. Dadurch, daß das Lastaufnahmesystem 10 schwenkbar auf dem Hubtisch angeordnet ist und zwar koaxial zu der Drehachse 11b können zusätzliche Regale 1b und 1c aufgestellt werden, die schon bei der Kurvenfahrt während des Abbiegevorgangs von dem Regalverbindungsgang 3 in den Regalgang 2a, 2b, 2c bedient werden können, indem das Lastaufnahmesystem in Richtung zu den Regalen 1b, 1c ausgerichtet wird. Dadurch ist bei dem teuren Lagerplatz in einer entsprechend ausgerüsteten Lagerhalle ohne bauliche Änderungsmaßnahmen zusätzlicher Lagerplatz durch eine entsprechende Modifizierung oder einem entsprechenden Austausch des Regalförderzeugs 4 verfügbar. In dem rechten Regalgang 2c ist das Regalförderzeug 4l eingefahren und steht vor den letzten Regalen 1 des Regalgangs 2c. Hier ist im übrigen denkbar, in Verlängerung des Regalgangs 2c ein zusätzliches Regal aufzustellen oder einen Übergabeplatz einzurichten, der durch eine 90Schwenkung des Lastaufnahmesystems 10 zu der dargestellten Position erreichbar wäre.

Gemäß Figur 2 weist das Regalförderzeug 4 einen Mast 8, einen unteren Rahmen 12 und einen oberen Rahmen 13 auf, die mit dem Mast 8 fest verbunden sind. Der untere Rahmen 12 weist Laufräder 9a, 9b auf, die auf Laufflächen des Bodenschienensystems 5 abrollen. Dabei sind die Laufräder 9a, 9b schwenkbar an dem unteren Rahmen 12 befestigt und weisen je eine Drehachse 11a, 11b auf, um die sie in Bezug zu den unteren Rahmen 12 schwenkbar sind. Am oberen Rahmen 13 sind Stützrollen 14 befestigt, die im Oberschienensystem 15 geführt sind. Am Mast 8 ist ein Hubtisch 6 vertikal entlang des Mastes 8 verfahrbar geführt, der einen Fahrerstand 7 beinhaltet. Weiterhin ist auf dem Hubtisch 6 ein Lastaufnahmesystem 10 angeordnet, das aus einer Teleskopgabel 16 und einem Stetigförderer 17 besteht. Dieses Lastaufnahmesystem 10 ist - wie in Figur 1 dargestellt - um den Hubtisch 6 in Verlängerung zu der Drehachse 11b schwenkbar und so mit der Drehachse 11b gekoppelt, daß bei einer Kurvenstellung des Laufrades 9b eine entsprechende Schwenkstellung des Lastaufnahmesystems 10 erfolgt. Die Teleskopgabel 16 ist vorzugsweise beidseitig von dem Hubtisch 6 ausfahrbar, so daß, wenn das Regalförderzeug 4 entlang den Regalen 1, 1a, 1b, 1c fährt, dort Paletten, Behälter und dergleichen aufnehmen und abgeben kann. Dadurch, daß das Regalförderzeug 4 entlang der Regalgänge 2a, 2b, 2c und des Regalverbindungsganges 3 fahren kann und darüber hinaus der Hubtisch 6 am Mast 8 höhenverstellbar ist, können alle Fächer der Regale 1, 1a, 1b, 1c erreicht werden.

Mit den Stetigförderern 17, die im übrigen in dem Ausführungsbeispiel als Kettenförderer ausgebildet sind, können vorteilhaft an nicht dargestellten Übernahmeplätzen die Paletten oder Behälter aufgenommen werden, indem die Stetigförderer 17 mit entsprechenden Kettenförderern auf beziehungsweise an den Übergabeplätzen zusammenwirken und durch eine Umlaufbewegung die jeweils aufzunehmende Last auf den Hubtisch 6 bewegen. Während des Fahrens von dem Übergabeplatz zu dem Regal wird im übrigen der Stetigförderer 17 im Bezug zu der Teleskopgabel abgesenkt, beziehungsweise die Teleskopgabel 16 in Bezug zu dem Stetigförderer 17 angehoben, so daß eine Übergabe der Last an die Teleskopgabel 16 erfolgt. Diese kann dann beim Erreichen des jeweilig angesteuerten Regals 1, 1a, 1b, 1c und der gegebenenfalls erforderlichen Verschwenkung des Lastaufnahmesystems 10 in Richtung zu dem Regal 1a, 1b seitlich ausgefahren werden und somit die Last in das Regal abgeben beziehungsweise aus dem Regal entnehmen.

In Figur 3 ist zusätzlich noch ein Führungsrad 18 dargestellt, daß zwischen dem Bodenschienensystem 5 abrollt. Dieses Führungsrad 18 ermöglicht ein weichenfreies Verlegen von Bodenschienen, indem beispielsweise die rechte Schiene des Bodenschienensystems 5 in dem Regalverbindungsgang 3 angeordnet ist und die linke Schiene des Bodenschienensystems 5 in einen Regalgang 2a, 2b, 2c abzweigt. Durch Heben und Senken des Führungsrades 18 und eines zusätzlichen nicht dargestellten Führungsrades, das neben der linken Bodenschiene angeordnet ist, wird ein Abzweigen von dem Regalverbindungsgang 3 in den Regalgang 2a, 2b, 2c erreicht.

Es wird im übrigen darauf hingewiesen, daß das Regalförderzeug 4 nach der Zeichnung als Beispiel zu verstehen ist, und dieses Regalförderzeug 4 in beliebiger Art und Weise im Rahmen der Erfindung ausgestaltet sein kann. So ist es insbesondere auch denkbar, den Mast 8 mittig des Regalförderzeugs 4 anzuordnen und zwei Hubtische beidseits des Mastes 8 oberhalb von den Drehachsen 11a, 11b anzuordnen. Dadurch kann mit einem Regalförderzeug 4 eine noch höhere Umschlagkapazität erreicht werden.

## Patentansprüche

1. Regalförderzeug zur Aufnahme und Abgabe von Paletten, Behältern und dergleichen mit einem Fahrantrieb, der beabstandet hintereinander angeordnete Laufräder, von denen zumindest eins lenkbar ist, aufweist und einem heb- und senkbaren Hubtisch mit einem darauf angeordneten Lastaufnahmesystem für die Paletten, Behälter und dergleichen, wobei das Lastaufnahmesystem oberhalb des Fahrantriebs angeordnet und auf dem Hubtisch um eine Drehachse schwenkbar ist,
***dadurch gekennzeichnet*****, daß** das Lastaufnahmesystem (10) elektrisch, hydraulisch, servogesteuert oder in Kombination davon von dem lenkbaren Laufrad (9a, 9b) schwenkbar ist

2. Regalförderzeug nach Anspruch 1,
***dadurch gekennzeichnet*****, daß** das Lastaufnahmesystem (10) bei Kurvenfahrt des Regalförderzeugs (4) in einem Regalsystem in Richtung auf das Regalsystem schwenkbar ist.

3. Regalförderzeug nach Anspruch 1 oder 2,
***dadurch gekennzeichnet*****, daß** das Lastaufnahmesystem (10) koaxial zu der Drehachse (11a, 11b) und/oder dem Drehpunkt zumindest eines Laufrades (9a, 9b) angeordnet ist.

4. Regalförderzeug nach einem der vorherigen Ansprüche,
***dadurch gekennzeichnet*****, daß** das Lastaufnahmesystem (10) auf einem Drehschemel angeordnet ist.

5. Regalförderzeug nach einem der vorherigen Ansprüche,
***dadurch gekennzeichnet*****, daß** das Lastaufnahmesystem ein Stetigförderer (17) und/oder eine Teleskopgabel (16) ist.

6. Regalförderzeug nach einem der vorherigen Ansprüche,
***dadurch gekennzeichnet*****, daß** das Lastaufnahmesystem (10) endseitig an dem Regalförderzeug (4) angeordnet ist.

7. Regalförderzeug nach einem der vorherigen Ansprüche,
***dadurch gekennzeichnet*****, daß** das Lastaufnahmesystem (10) automatisch auf das Regalsystem ausrichtbar ist.

8. Regalförderzeug nach einem der vorherigen Ansprüche,
***dadurch gekennzeichnet*****, daß** das Lastaufnahmesystem (10) in Abhängigkeit der Kurvenstellung zumindest eines lenkbaren Laufrades (9a, 9b) schwenkbar ist.

9. Regalförderzeug nach einem der vorherigen Ansprüche,
***dadurch gekennzeichnet*****, daß** die beabstandet hintereinander angeordneten Laufräder (9a, 9b) auf Schienen eines Bodenschienensystems (5) geführt sind.

10. Regalförderzeug nach einem der vorherigen Ansprüche,
***dadurch gekennzeichnet*****, *daß*** das Lastaufnahmesystem (10) zu dem Regalsystem durch Sensoren gesteuert ausrichtbar ist.

11. Regalförderzeug nach einem der vorherigen Ansprüche,
***dadurch gekennzeichnet*****, *daß*** die Sensoren Photozellen, Photozellen mit Reflektoren, optische Sensoren oder eine Kombination davon sind.

12. Regalförderzeug nach einem der vorherigen Ansprüche,
***dadurch gekennzeichnet*****, *daß*** das Lastaufnahmesystem (10) zu dem Regalsystem durch an dem Lastaufnahmesystem (10) angeordnete Endschalter ausrichtbar ist.

13. Regalförderzeug nach einem der vorherigen Ansprüche,
***dadurch gekennzeichnet*****, *daß*** ein den Absolutweg des Regelförderzeugs verarbeitendes Wegerfassungssystem die Ausrichtung des Lastaufnahmesystems (10) zu dem Regalsystem steuert.

14. Regalförderzeug nach einem der vorherigen Ansprüche,
***dadurch gekennzeichnet*****, *daß*** die Ausrichtung des Lastaufnahmesystems (10) zu dem Regalsystem auf einen Steuerbefehl hin erfolgt.

15. Regalförderzeug nach einem der vorherigen Ansprüche,
***dadurch gekennzeichnet*****, *daß*** die Ausrichtung des Lastaufnahmesystems (10) nach dem Anfahren an den Regalplatz durch eine zu betätigende Auslöseeinrichtung automatisch erfolgt.

16. Regalförderzeug nach einem der vorherigen Ansprüche,
***dadurch gekennzeichnet*****, *daß*** die Ausrichtung des Lastaufnahmesystems (10) zu dem Regalsystem über eine speicherprogrammierbare Steuerung (SPS) regalplatzabhängig erfolgt.

## Claims

1. A conveyor for receiving and delivering pallets, containers and the like, comprising a driving mechanism containing wheels spaced apart one behind the other, at least one wheel being steerable, and also comprising a lifting platform which can be raised and lowered and a load bearing system disposed on the platform for the pallets, containers and the like, the load bearing system being disposed above the driving mechanism and pivotable around an axis of rotation on the lifting platform, **characterised in that** the load bearing system (10) is pivotable by the steerable wheel (9a, 9b) by electrical, hydraulic or servo-controlled means or a combination thereof.

2. A conveyor according to claim 1, **characterised in that** when the retrieval unit (4) is turning round a bend in a rack or shelf system, the load bearing system (10) is pivotable in the direction towards the rack or shelf system.

3. A conveyor according to claim 1 or 2, **characterised in that** the load bearing system (10) is disposed coaxially with the axis of rotation (11a, 11b) and/or the point of rotation of at least one wheel (9a, 9b).

4. A conveyor according to any of the preceding claims, **characterised in that** the load bearing system (10) is disposed on a pivoted bogie.

5. A conveyor according to any of the preceding claims, **characterised in that** the load bearing system is a continuous conveyor (17) and/or a telescopic fork (16).

6. A conveyor according to any of the preceding claims, **characterised in that** the load bearing system (10) is disposed at one end on the retrieval unit (4).

7. A conveyor according to any of the preceding claims, **characterised in that** the load bearing system (10) can be automatically aligned with a rack or shelf system.

8. A conveyor according to any of the preceding claims, **characterised in that** the load bearing system (10) is pivotable in dependence on the position on the bend of at least one steerable wheel (9a, 9b).

9. A conveyor according to any of the preceding claims, **characterised in that** the spaced-apart wheels (9a, 9b) run on rails of a floor rail system (5).

10. A conveyor according to any of the preceding claims, **characterised in that** the load bearing system (10) can be aligned with the rack or shelf system under control by sensors.

11. A conveyor according to any of the preceding claims, **characterised in that** the sensors are photocells, photocells with reflectors, optical sensors or a combination thereof.

12. A conveyor according to any of the preceding claims, **characterised in that** the load bearing system (10) can be aligned with the rack or shelf system by limit switches disposed on the load bearing system (10).

13. A conveyor according to any of the preceding claims, **characterised in that** a travel detecting system which processes the absolute travel of the conveyor controls the alignment of the load bearing system (10) relative to a rack or shelf system.

14. A conveyor according to any of the preceding claims, **characterised in that** the load bearing system (10) is aligned with the rack or shelf system in response to a control command.

15. A conveyor according to any of the preceding claims, **characterised in that** the load bearing system (10) is automatically aligned by a triggering device which is actuated after driving up to the rack or shelf location.

16. A conveyor according to any of the preceding claims, **characterised in that** the load bearing system (10) is aligned with the rack or shelf system via a memory-programmable control system (SPS) in dependence on the rack or shelf location.

## Revendications

1. Transtockeur pour magasin à hauts rayonnages, servant à recevoir et délivrer des palettes, des récipients et des éléments analogues qui comprend un appareillage de roulement qui présente des roues de circulation disposées à une certaine distance les unes derrière les autres, dont l'une au moins peut être directrice et une plate-forme élévatrice que l'on peut faire monter et descendre, avec un système pour recevoir les charges qui disposé dessus, pour les palettes, les récipients et les éléments analogues, le système servant à recevoir les charges disposé au dessus de l'appareillage de roulement et pouvant pivoter sur la plate-forme élévatrice autour d'un axe de rotation,
caractérisé en ce qu'
on peut faire pivoter le système (10) servant à recevoir les charges, commandé de façon électrique, hydraulique, servocommandé, en combinaison de ces moyens, par la roue de circulation directrice(9a, 9b).

2. Transtockeur pour magasin à hauts rayonnages selon la revendication 1,
caractérisé en ce qu'
on peut faire pivoter le système (10) servant à recevoir les charges lors d'une marche en virage du transélévateur (4) pour magasin à hauts rayonnages en direction du système de rayonnages.

3. Transtockeur pour magasin à hauts rayonnages selon la revendication 1 ou 2,
caractérisé en ce que
le système (10) servant à recevoir les charges est disposé de façon coaxiale par rapport à l'axe de rotation (11a, 11b) et/ou par rapport au centre de rotation d'au moins une roue directrice (9a, 9b).

4. Transtockeur pour magasin à hauts rayonnages selon l'une des revendications précédentes,
caractérisé en ce que
le système (10) servant à recevoir les charges est disposé sur un châssis de rotation.

5. Transtockeur pour magasin à hauts rayonnages selon l'une des revendications précédentes,
caractérisé en ce que
le système (10) servant à recevoir les charges est un engin de manutention continue (17) et/ou une fourche télescopique (16)

6. Transtockeur pour magasin à hauts rayonnages selon l'une des revendications précédentes,
caractérisé en ce que
le système (10) servant à recevoir les charges est disposé du côté terminal sur le transtockeur (4) pour magasin à hauts rayonnages.

7. Transtockeur pour magasin à hauts rayonnages selon l'une des revendications précédentes,
caractérisé en ce que
le système (10) servant à recevoir les charges peut être automatiquement orienté sur le système de rayonnages.

8. Transtockeur pour magasin à hauts rayonnages selon l'une des revendications précédentes,
caractérisé en ce qu'
on peut faire pivoter le système (10) servant à recevoir les charges en fonction de la position en virage d'au moins une roue de circulation directrice (9a, 9b).

9. Transtockeur pour magasin à hauts rayonnages selon l'une des revendications précédentes,
caractérisé en ce que
les roues de circulation (9a, 9b) disposées à une certaine distance les unes derrière les autres sont guidées sur des rails d'un système de rails au sol (5).

10. Transtockeur pour magasin à hauts rayonnages selon l'une des revendications précédentes,
caractérisé en ce que
l'on peut orienter le système (10) servant à recevoir les charges en direction du système de rayonnages en étant commandé par des capteurs.

11. Transtockeur pour magasin à hauts rayonnages selon l'une des revendications précédentes,
caractérisé en ce que
les capteurs sont des cellules photoélectriques, des cellules photoélectriques avec réflecteurs, des détecteurs optiques, ou une combinaison de ceux-ci.

12. Transtockeur pour magasin à hauts rayonnages selon l'une des revendications précédentes,
caractérisé en ce qu'
on peut orienter le système (10) servant à recevoir les charges en direction du système de rayonnages par des interrupteurs de fin de course, disposés sur le système de réception des charges (10).

13. Transtockeur pour magasin à hauts rayonnages selon l'une des revendications précédentes,
caractérisé en ce que
un système de détection de trajet qui retraite le trajet absolu du transtockeur (4) pour magasin à hauts rayonnages commande l'orientation du système de réception des charges (10) vers le système de rayonnages.

14. Transtockeur pour magasin à hauts rayonnages selon l'une des revendications précédentes,
caractérisé en ce que
l'orientation du système de réception des charges (10) en direction du système de rayonnages a lieu sur un ordre de commande.

15. Transtockeur pour magasin à hauts rayonnages selon l'une des revendications précédentes,
caractérisé en ce que
l'orientation du système de réception des charges (10) a lieu après l'arrivée à l'emplacement des rayonnages automatiquement grâce à un dispositif de déclenchement à actionner.

16. Transtockeur pour magasin à hauts rayonnages selon l'une des revendications précédentes,
caractérisé en ce que
l'orientation du système de réception des charges (10) a lieu en direction du système de rayonnages au moyen d'une commande par programme enregistré (SPS) en fonction de l'emplacement du rayonnage.
